# EUROPÄISCHE PATENTSCHRIFT

(11) **EP 1 827 117 B1**
(45) Veröffentlichungstag und Bekanntmachung des Hinweises auf die Patenterteilung: **02.04.2008**
(21) Anmeldenummer: 05801754.2
(22) Anmeldetag: 24.10.2005
(51) Int. Cl.: A22C 7/00

(54) **VORRICHTUNG ZUM HERSTELLEN ODER VERARBEITEN VON LEBENSMITTELN**
DEVICE FOR PRODUCING AND PROCESSING FOOD
DISPOSITIF POUR PRODUIRE OU TRANSFORMER DES ALIMENTS

(30) Priorität: 25.10.2004 DE 102004051971
(43) Veröffentlichungstag der Anmeldung: 05.09.2007
(73) Patentinhaber: Inotec GmbH & Co. Holding und Handels KG, 72770 Reutlingen (DE)
(72) Erfinder: DOMLATIL, Miroslav, 72766 Reutlingen (DE)
(74) Vertreter: Weiss, Peter
(86) Internationale Anmeldenummer: PCT/EP2005/011381
(87) Internationale Veröffentlichungsnummer: WO 2006/045568

(56) Entgegenhaltungen:
- EP-A- 0 191 010
- EP-A- 0 744 257
- EP-A- 0 884 106
- DE-A1- 4 437 144
- DE-C- 118 745
- DE-C1- 3 821 930
- US-A- 3 917 178
- PATENT ABSTRACTS OF JAPAN Bd. 015, Nr. 496 (C-0894), 16. Dezember 1991 (1991-12-16) & JP 03 217255 A (HITACHI LTD), 25. September 1991 (1991-09-25)

## Beschreibung

Die Erfindung betrifft eine Vorrichtung zum Herstellen oder Verarbeiten von Lebensmittel, insbesondere von Fleisch, mit zumindest einer Lochplatte, durch deren Löcher das Lebensmittel hindurchpressbar ist, wobei der Lochplatte ein mit einer Schneide an ihr entlangfahrendes Messer in einem Messerträger zugeordnet ist.

### STAND DER TECHNIK

Eine derartige Vorrichtung ist beispielsweise unter dem Namen Wolf bekannt. Die Lochplatte befindet sich in einem Gehäuse, wobei beispielsweise mehrere Lochplatten hintereinander geschaltet sein können, wie dies z.B. in der DE 39 15 409 A1 gezeigt ist. Vor jeder Lochplatte ist ein rotierendes Messer angeordnet, wobei die Messer mit ihren Klingen über die Lochplatte bzw. einen Einsatz in der Lochplatte streifen und das Fleisch zerkleinern und durch die Löcher in der Lochplatte hindurchpressen.

Lochplatten, die aus zwei Teilen bestehen, gibt es schon seit langer Zeit. Beispielsweise wird in der US 1,695,898 eine Lochplatte aus einer Trägerplatte und einer darin eingesetzten, gehärteten Stahlplatte beschrieben. Bei der JP 3,217,255 A ist auf eine Trägerplatte eine keramische Platte aufgebracht. Hier wird auch für die Messerklinge eine Keramik verwendet.

Aus der DE 28 21 930 C1 ist bekannt, dass Lochscheibe und/oder das Messer vollständig aus Keramik hergestellt sind oder aber das Messer und die Lochscheibe aus Metall hergestellt und die Oberflächen der Lochscheibe und/oder des Messers mit Keramik beschichtet sind.

Ein Messer, das gänzlich aus Keramik besteht, ist beispielsweise aus der JP 3217255 A bekannt. Ein derartiges Messer ist aber ausserordentlich teuer und empfindlich. Es ist sehr hart und somit auch stossanfällig. Die grosse Härte muss durch Einbussen in der Stabilität der Schneide aufgewogen werden, da die grössere Härte auch eine grössere Sprödigkeit des Materials mit sich bringt.

Eine Vorrichtung der o. g. Art ist aus der DE 44 37 144 A1 bekannt. Dort besteht das Messer aus einem Klingeneinsatz und einer Klinge. Die Klinge steckt in dem Klingeneinsatz, der wiederum aus Kunststoff hergestellt ist. Der Klingeneinsatz selbst ist innerhalb einer axialen Öffnung eines Flügels leicht beweglich und auch leicht verkippbar geführt, um eine vollständige Anlage der Klingen an der Lochscheibe unter der Wirkung des Arbeitsdruckes des zu zerkleinernden Gutes zu ermöglichen.

### AUFGABE

Der vorliegenden Erfindung liegt die Aufgabe zugrunde, eine Vorrichtung der o.g. Art zu entwickeln, mit welcher die Qualität des hergestellten Produktes verbessert und deren Transport durch die Lochplatten hindurch vereinfacht wird und die einzelnen Teile dennoch kostengünstig hergestellt werden und auch ein Verschleiss der Messer vermindert wird.

### LÖSUNG DER AUFGABE

Zur Lösung der Aufgabe führt zum einen, dass das Messer einen Klemmeinsatz zum Festlegen einer Klinge aus Keramik aufweist und die Klinge zumindest eine seitliche Stützfläche aufweist, die etwa in der Ebene der Schneide verläuft.

D.h., das Messer ist mehrteilig ausgebildet, beispielsweise kann der Klemmeinsatz aus Metall bestehen. Dies hat den Vorteil, dass das Messer wesentlich kostengünstiger hergestellt werden kann, ohne dass auf die Vorteile der Keramik verzichtet werden muss.

Wird nur ein Teil des Messers, wie nach der vorliegenden Erfindung, und zwar vor allem derjenige Teil, der nicht mit einem Befestigungselement am Messerträger zusammenwirkt, aus Keramik hergestellt, so werden diese Nachteile aufgehoben. Es können billigere Klingen aus Keramik mit geringerer Stossempfindlichkeit der Schneide hergestellt werden.

Bevorzugt besteht die Klinke aus Zirkonoxid.

Ein besonderes Merkmal ist darauf gerichtet, dass die Klinge mit zumindest einer seitlichen Stützfläche versehen ist, die in etwa in der Ebene der Schneide bzw. in Gebrauchslage in der Ebene der Lochplatte verläuft. Diese Stützfläche liegt ausserhalb der Lochung der Lochplatte und gleitet auf diesen lochfreien Bereichen. Hierdurch gelangt die Schneide der Klinge nicht in eine zu feste Anlage an der Lochplatte, so dass geringfügige Unebenheiten der Lochplatte auch keine Schäden an der Schneide hervorrufen können.

In einem bevorzugten Ausführungsbeispiel der Erfindung wird der Klemmeinsatz von einer Zugschraube durchsetzt, welche den Klemmeinsatz in einem Schlitz im Messerträger gegen die Klinge und diese gegen eine Schlitzwand drückt. Das bedeutet, dass die Klinge aus Keramik nicht mit einem Befestigungselement zusammenwirkt, so dass hier auch keine Schwächung der Klinge, beispielsweise durch eine Bohrung oder insbesondere durch eine Gewindebohrung, stattfindet.

Das Einsetzen des Messers, bestehend aus Klemmeinsatz und Klinge, wird dadurch erleichtert, dass Klemmeinsatz und Klinge in gewissem Umfang eine Einheit bilden, welche von einer Flügelspitze des Messerträgers her in einen entsprechenden Schlitz eingeschoben werden kann. Zu diesem Zweck bildet der Klemmeinsatz eine Ecksicke aus, in welche die Klinge eingesetzt wird. Damit ein seitliches Verschieben der Klinge vermieden wird, ragen in dieser Ecksicke von dem Klemmeinsatz her Zentrierzapfen ab, die in entsprechende Zentrieröffnungen in der Klinge eingreifen können.

Das Klemmen hat im übrigen auch den grossen Vorteil, dass die Keramikklinge und Keramikschneide nicht so masshaltig sein muss. D.h., es braucht keine teure Bearbeitung der Klinge stattzufinden, damit sie exakt im Schlitz sitzt. Dies verbilligt die Klinge wesentlich.

Ferner ist eine weitere Verbesserung der Arbeit des Messers und auch der Festlegung des Messers im Schlitz dadurch möglich, dass die Oberfläche des Flügels, in welchem das Messer sitzt, besonders ausgestaltet wird. Der Erfindungsgedanke bezieht sich darauf, dass ein Oberflächenbereich des Flügels in Drehrichtung vor dem Messer bzw. der Schneide von dieser einen grösseren Abstand einhält als nach dem Messer. Diesen Sprung überbrückt im übrigen eine freie Stirrikante des Klemmeinsatzes, die im Verhältnis zur Oberfläche des Messerträgers schräg angestellt ist. Auf diese Weise wird auch das Fleisch vor der Schneide aus einem breiteren Bereich in einen engeren Bereich eingepresst, so dass die Tätigkeit der Schneide verbessert ist.

Wenn beispielsweise eine oben erwähnte Messerklinge bei einem bekannten Wolf über die Lochplatte streift und das Produkt schneidet, entsteht Wärme, die

in der Regel sowohl über das Messer als auch über die Lochplatte abgeführt wird. Gemäss der vorliegenden Erfindung soll dieses Abführen der Wärme weitestgehend vermieden werden, so dass die Wärme in das Produkt eingetragen wird. Beispielsweise bei einem Fleischwolf wird dann durch die höhere Temperatur die Eiweisbindung wesentlich verbessert, was wiederum zu einer Verbesserung des gesamten Produktes führt. In der Praxis hat sich herausgestellt, dass auf diese Weise ein Wärmeeintrag in das Produkt um 2°C und mehr erfolgen kann.

Im Rahmen der Erfindung ist zum einen daran gedacht, dass der Einsatz und/oder das Presselement eine geringe Wärmeleitfähigkeit aufweisen. Hier bietet sich ein entsprechender Werkstoff an. Beispielsweise könnte der Einsatz aus einem Keramikwerkstoff bestehen, dessen Wärmeleitfähigkeit äusserst gering ist. Es gibt aber auch heute schon Messerklingen aus Keramikwerkstoffen, die insbesondere in der Chirurgie verwendet werden und ebenfalls eine geringe Wärmeleitfähigkeit aufweisen.

Ferner kann getrennt oder zusammen mit der Wahl des Werkstoffes daran gedacht sein, den Einsatz gegenüber dem Träger und/oder auch das Messer gegenüber seinem Träger abzuisolieren. Hier bietet sich jede Form der Isolierschicht an. Beispielsweise kann als Isolierschicht zwischen Einsatz und Träger auch der Klebstoff verwendet werden, der den Einsatz mit dem Träger verbindet.

Bei der Verwendung einer Keramik für den Einsatz ist insbesondere auch die extreme Verschleissfestigkeit zu erwähnen, ähnliches gilt auch bei einer Verwendung eines keramischen Werkstoffes für die Messerklinge.

### FIGURENBESCHREIBUNG

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Figur 1 eine Draufsicht auf eine Lochplatte zur Verwendung in einer Vorrichtung zum Herstellen oder Verarbeiten von insbesondere Fleisch;
Figur 2 einen Querschnitt durch die Lochplatte gemäss Figur 1 entlang Linie II-II;
Figur 3 einen vergrössert dargestellten Ausschnitt aus dem Querschnitt gemäss Figur 2 im eingekreisten Bereich;
Figur 4 eine Draufsicht auf einen erfindungsgemässen Messerträger;
Figur 5 einen vergrössert dargestellten Querschnitt durch einen Bereich des Messerträgers gemäss Figur 4 entlang Linie V-V;
Figur 6 einen vergrössert dargestellten Querschnitt durch den Messerträger gemäss Figur 4 entlan ge Linie VI-VI.

Eine Lochplatte P besteht gemäss den Figuren 1 und 2 aus einem Träger 1 und einem Einsatz 2. Dabei ist der Einsatz 2 in den Träger 1 eingesetzt und dort gegenüber dem Träger 1 durch eine Isolierschicht 3 isoliert. Diese Isolierschicht 3 kann beispielsweise eine Klebstoffschicht sein.

Der Träger 1 weist Löcher 4 auf, welche mit Löcher 5 in dem Einsatz 2 kongruieren. Dabei besitzen die Löcher 5 in dem Einsatz 2 eine Eintrittsöffnung 6 mit einem Durchmesser d. Stromabwärts der Eintrittsöffnung 6 ist in dem Loch 5 eine erweiternde Stufe 7 ausgebildet, durch die der Durchmesser d zu einem Durchmesser d₁ erweitert wird, wobei auch die Löcher 4 in dem Träger 1 diesen Durchmesser d₁ besitzen.

Bei einer Zerkleinerungsmaschine oder auch einem Fleischwolf ist in der Regel der Lochplatte P ein Messerträger 10 zugeordnet, wie er zu den Figuren 4 bis 6 näher beschrieben wird. Dieser Messerträger 10 weist eine Scheibe 11 auf, von der eine Mehrzahl von Flügel 12 abragen. In jeden Flügel 12 ist ein Schlitz 13 eingeformt, welcher ein Messer 14 aufnimmt. Schlitz 13 und Messer 14 verlaufen radial bis tangential zur Scheibe 11.

Der Schlitz 13 soll einen etwa linear verlaufenden Schlitzboden 15 aufweisen, wobei auch das Messer 14 einen geraden Boden 16 besitzt. Das Messer 14 wird von einer Flügelspitze 17 her in den Schlitz 13 eingeschoben und durch eine Zugschraube 18 gehalten. Diese Zugschraube 18 durchsetzt einen Teil des Flügels 12 und eine Gewindebohrung 19 in dem Messer 14. Da ein Kopf 20 der Zugschraube 18 an einer Schulter 21 in dem Flügel 12 anschlägt, wird bei einem weiteren Drehen der Zugschraube 18 das Messer 14 gegen ein Schlitzwand 22 hin gezogen. Da das Messer 14 aus zwei Teilen, nämliche einem Klemmeinsatz 23 aus Metall und einer Klinge 24 aus Keramik besteht, wird durch das Anziehen der Zugschraube 18 die Klinge 24 zwischen dem Klemmeinsatz 23 und der Schlitzwand 22 klemmend gehalten.

Zur Erleichterung des Einsatzes des Messers 14 in den Schlitz 13 sollen Klemmeinsatz 23 und Klinge 24 eine handhabbare Einheit bilden. Hierzu ist in dem Klemmeinsatz 23 eine Ecksicke 25 ausgebildet, in welcher die Klinge 24 sitzt. Sie wird in der Ecksicke 25 durch zwei Zapfen 26.1 und 26.2 zentriert.

In Figur 5 ist ferner zu erkennen, dass ein Oberflächenbereich 27 des Flügels 12 von einer Schneide 28 der Klinke 24 einen grösseren Abstand a₁ einhält als ein weiterer Oberflächenbereich 29 in Drehrichtung des Messerträgers 10 nach dem Messer 14. Dieser Unterschied b wird von einer Stirnkante 30 des Klemmeinsatzes 23 überbrückt.

Des weiteren sind bevorzugt beidseits der Schneide 28 an der Klinge 24 Schutzflächen 31.1 und 31.2 vorgesehen, welche verhindern, dass die Schneide 28 direkt auf der Lochplatte P aufsitzt. Diese Stützflächen 31.1 und 31.2 verlaufen mit einer freien Kante 32 in der Ebene der Lochplattenoberfläche und in Bereichen ausserhalb der Löcher der Lochplatte P.

### Bezugszeichenliste

| | | | | | |
|---|---|---|---|---|---|
| 1 | Träger | 34 | | 67 | |
| 2 | Einsatz | 35 | | 68 | |
| 3 | Isolierschicht | 36 | | 69 | |
| 4 | Loch | 37 | | 70 | |
| 5 | Loch | 38 | | 71 | |
| 6 | Eintrittsöffnung | 39 | | 72 | |
| 7 | Stufe | 40 | | 73 | |
| 8 | | 41 | | 74 | |
| 9 | | 42 | | 75 | |
| 10 | Messerträger | 43 | | 76 | |
| 11 | Scheibe | 44 | | 77 | |
| 12 | Flügel | 45 | | 78 | |
| 13 | Schlitz | 46 | | 79 | |
| 14 | Messer | 47 | | a₁ | Abstand |
| 15 | Schlitzboden | 48 | | P | Lochplatte |
| 16 | Boden | 49 | | d | ∅ von 6 |
| 17 | Flügelspitze | 50 | | d₁ | ∅ von 4 |
| 18 | Zugschraube | 51 | | | |
| 19 | Gewindebohrung | 52 | | b | Unterschied |
| 20 | Kopf | 53 | | | |
| 21 | Schulter | 54 | | | |
| 22 | Schlitzwand | 55 | | | |
| 23 | Klemmeinsatz | 56 | | | |
| 24 | Klinge | 57 | | | |
| 25 | Ecksicke | 58 | | | |
| 26 | Zapfen | 59 | | | |
| 27 | Oberflächenbereich | 60 | | | |
| 28 | Schneide | 61 | | | |
| 29 | Oberflächenbereich | 62 | | | |
| 30 | Stirnkante | 63 | | | |
| 31 | Stützflächen | 64 | | | |
| 32 | freie Kante | 65 | | | |
| 33 | | 66 | | | |

## Patentansprüche

1. Vorrichtung zum Herstellen oder Verarbeiten von Lebensmittel, insbesondere von Fleisch, mit zumindest einer Lochplatte (P), durch deren Löcher (4, 5) das Lebensmittel hindurchpressbar ist, wobei der Lochplatte (P) ein mit einer Schneide (28) an ihr entlangfahrendes Messer (14) in einem Messerträger (10) zugeordnet ist,
**dadurch gekennzeichnet,**
**dass** das Messer (14) einen Klemmeinsatz (23) zum Festlegen einer Klinge (24) aus Keramik aufweist und die Klinge (24) zumindest eine seitliche Stützfläche (31.1, 31.2) aufweist, die etwa in der Ebene der Schneide verläuft.

2. Vorrichtung nach Anspruch 1, **dadurch gekennzeichnet, dass** der Klemmeinsatz (23) von einer Zugschraube (18) durchsetzt ist, welche den Klemmeinsatz (23) in einem Schlitz (13) im Messerträger (10) gegen die Klinge (24) und diese gegen eine Schlitzwand (22) drückt.

3. Vorrichtung nach Anspruch 2, **dadurch gekennzeichnet, dass** der Klemmeinsatz (23) eine Ecksicke (25) für die Klinge (24) ausbildet, in deren Bereich Zentrierzapfen (26.1, 26.2) für die Klinge (24) vorgesehen sind.

4. Vorrichtung nach einem der Ansprüche 1 bis 3, **dadurch gekennzeichnet, dass** ein Abstand (a₁) der Schneide (28) von einem Oberflächenbereich (27) des Messerträgers (10) in Drehrichtung vor dem Messer (14) grösser ist als ein Abstand (a₂) nach dem Messer (14).

5. Vorrichtung nach Anspruch 4, **dadurch gekennzeichnet, dass** eine freie Stirnkante (30) des Klemmeinsatzes (23) im Verhältnis zur Oberfläche des Messerträgers (10) schräg angestellt ist, so dass sie von dem Oberflächenbereich (27) vor dem Messer (14) zum Oberflachenbereich (29) nach dem Messer (14) ansteigt.

6. Vorrichtung nach wenigstens einem der Ansprüche 1 bis 5, **dadurch gekennzeichnet, dass** die Lochplatte (P), aus einem Träger (1) und einem Einsatz (2) besteht.

7. Vorrichtung nach Anspruch 6, **dadurch gekennzeichnet, dass** der Einsatz (2) und/oder das Messer (14) eine geringe Wärmeleitfähigkeit aufweist/en.

8. Vorrichtung nach Anspruch 6 oder 7, **dadurch gekennzeichnet, dass** der Einsatz (2) und/oder das Messer (14) gegenüber seinem/ihrem jeweiligen Träger (1) durch eine Isolierschicht (3) isoliert ist/sind.

9. Vorrichtung nach einem der Ansprüche 6 bis 8, **dadurch gekennzeichnet, dass** der Einsatz (2) aus Keramik, insbesondere aus Siliziumnitrid besteht.

## Claims

1. Apparatus for the production or processing of a foodstuff, more especially meat, said apparatus having at least one perforated plate (P), through the perforations (4, 5) of which the foodstuff can be pressed, a cutter (14) in a cutter carrier (10) being associated with the perforated plate (P) and having a cutting edge (28) which travels along said perforated plate, **characterised in that** the cutter (14) includes a clamping insert (23) for the securement of a blade (24) formed from ceramic material, and the blade (24) has at least one lateral supporting face (31.1, 31.2), which extends substantially in the plane of the cutting edge.

2. Apparatus according to claim 1, **characterised in that** the clamping insert (23) is traversed by a tension screw (18), which presses the clamping insert (23) in a slot (13) in the cutter carrier (10) against the blade (24), and presses said blade against a slot wall (22).

3. Apparatus according to claim 2, **characterised in that** the clamping insert (23) forms a corner channel (25) for the blade (24), in the region of which are provided centring pins (26.1, 26.2) for the blade (24).

4. Apparatus according to one of claims 1 to 3, **characterised in that** a spacing (a₁) between the cutting edge (28) and a surface region (27) of the cutter carrier (10) in the direction of rotation in front of the cutter (14) is larger than a spacing (a₂) downstream of the cutter (14).

5. Apparatus according to claim 4, **characterised in that** a free leading edge (30) of the clamping insert (23) is orientated inclinedly in relation to the surface of the cutter carrier (10), so that it ascends from the surface region (27) upstream of the cutter (14) to the surface region (29) downstream of the cutter (14).

6. Apparatus according to at least one of claims 1 to 5, **characterised in that** the perforated plate (P) comprises a carrier (1) and an insert (2).

7. Apparatus according to claim 6, **characterised in that** the insert (2) and/or the cutter (14) have/has a low heat conductivity.

8. Apparatus according to claim 6 or 7, **characterised in that** the insert (2) and/or the cutter (14) are/is insulated relative to their/its respective carrier (1) by an insulating layer (3).

9. Apparatus according to one of claims 6 to 8, **characterised in that** the insert (2) is formed from ceramic material, more especially from silicon nitride.

## Revendications

1. Dispositif pour produire ou transformer des aliments, en particulier de la viande, avec au moins une plaque perforée (P) à travers les trous (4, 5) de laquelle peut être pressé l'aliment, à la plaque perforée (P) étant associée lame (14) dans un porte-lame (10) se déplaçant le long de son tranchant (28),
**caractérisé par le fait**
**que** la lame (14) présente un insert de serrage (23) pour la fixation d'une lame (24) en céramique et que la lame (24) présente au moins une face d'appui latérale (31.1, 31.2) qui s'étend environ dans le plan du tranchant.

2. Dispositif selon la revendication 1, **caractérisé par le fait que** l'insert de serrage (23) est traversé par une vis de traction (18) qui pousse l'insert de serrage (23), dans une fente (13) dans le porte-lame (10), contre la lame (24) et cette dernière contre une paroi de fente (22).

3. Dispositif selon la revendication 2, **caractérisé par le fait que** l'insert de serrage (23) constitue une moulure d'angle (26) de la lame (24) à l'endroit de laquelle sont prévues des goupilles de centrage (26.1,26.2) de la lame (24).

4. Dispositif selon l'une des revendications 1 à 3, **caractérisé par le fait qu'**une distance (a₁) entre le tranchant (28) et une zone de surface (27) du porte-lame (10) est, dans le sens de rotation, avant la lame (14), supérieure à une distance (a₂) après la lame (14).

5. Dispositif selon la revendication 4, **caractérisé par le fait qu'**un bord frontal libre (30) de l'insert de serrage (23) est disposé obliquement par rapport à la surface du porte-lame (10), de sorte qu'il monte de la zone de surface (27) avant la lame (14) vers la zone de surface (29) après la lame (14).

6. Dispositif selon au moins l'une des revendications 1 à 5, **caractérisé par le fait que** la plaque perforée (P) se compose d'un support (1) et d'un insert (2).

7. Dispositif selon la revendication 6, **caractérisé par le fait que** l'insert (2) et/ou la lame (14) présente/présentent une faible conductivité thermique.

8. Dispositif selon la revendication 6 ou 7, **caractérisé par le fait que** l'insert (2) et/ou la lame (14) est/sont isolé(s) par rapport à son/leur support (1) respectif par une couche isolante (3).

9. Dispositif selon l'une des revendications 6 à 8, **caractérisé par le fait que** l'insert (2) est réalisé en céramique, en particulier en nitrure de silicium.
